# EUROPÄISCHE PATENTSCHRIFT

(11) **EP 0 022 562 B1**
(45) Veröffentlichungstag und Bekanntmachung des Hinweises auf die Patenterteilung: **19.06.1985**
(21) Anmeldenummer: 80103954.6
(22) Anmeldetag: 10.07.1980
(51) Int. Cl.: C07C 93/18, C07C 93/04, C11D 1/62, C11D 3/30

(54) **Quaternäre Ammoniumverbindungen, deren Herstellung und deren Verwendung als Wäscheweichspülmittel**
Quaternary ammonium compounds, their preparation and their use as fabric softener
Composés d'ammonium quaternaire, leur préparation et leur utilisation comme adoucissant de textile

(30) Priorität: 14.07.1979 DE 2928603
(43) Veröffentlichungstag der Anmeldung: 21.01.1981
(73) Patentinhaber: HOECHST AKTIENGESELLSCHAFT, 65926 Frankfurt am Main (DE)
(72) Erfinder: Hoffmann, Erich, Dr., D-6239 Kriftel (DE); Wagemann, Wolfgang, Dr., D-2071 Tremsbüttel (DE); Täuber, Günther, Dr., D-5400 Koblenz (DE); May, Adolf, Dr., D-6238 Hofheim am Taunus (DE); Bücking, Hans-Walter, Dr., D-6233 Kelkheim(Taunus) (DE)

## Beschreibung

Aus der DE-A-1 935499 ist bereits die Verwendung von mit Fettsäuren veresterten N,N-Di-ethanol- amiden als Avivagemittel bekannt. Ähnlich strukturierte Verbindungen sind aus der DE-B-2 430140 als Veredlungsmittel für Textilien, Papier und Haare bekannt. Demgegenüber wurden nun neuartige quaternäre Ammoniumverbindungen gefunden, die sich als Wäscheweichspülmittel eignen. Aus der DE-A-2 025 944 sind bereits quaternäre Ammoniumverbindungen als Wäscheweichspülmittel bekannt, die am quaternären Stickstoffatom einen langkettigen Alkylrest, üblicherweise zwei niedermolekulare Alkylreste und einen über eine Hydroxi-1,3-propylengruppe gebundenen Acyloxirest enthalten. Diese Verbindungen weisen jedoch im Vergleich zu den im folgenden beschriebenen Verbindungen eine geringere weichmachende Wirkung auf.

Gegenstand der Erfindung sind quaternäre Ammoniumverbindungen der Formel 1 worin R₁ Alkyl, 2-Hydroxialkyl oder Alkenyl mit jeweils 8 bis 30 C-Atomen, R₂ C₁―C₄-Alkyl, oder Benzyl, A eine Gruppe der Formeln B die gleiche Bedeutung wie A hat und zusätzlich eine C₁-C₄-Alkylengruppe, R Cs-C3o-Alkyl oder Cs-Cso-Alkenyl, X und Y Wasserstoff oder Methyl, wobei X und Y jedoch nicht gleichzeitig Methyl sind, m 1 oder 2, n eine Zahl von 1 bis 20 und A^{e} ein Anion bedeutet.

Bevorzugt sind solche Verbindungen der Formel 1, worin R₁ Alkyl, 2-Hydroxialkyl oder Alkenyl mit jeweils 14-24 C-Atomen, R₂ Methyl, R C₁₄-C₂₄-Alkyl oder C₁₄-C₂₄-Alkenyl, n eine Zahl von 1 bis 5, A^{e} ein Halogen-, Methosulfat- oder Methophosphat-Ion bedeutet und A, B, X, Y und m die obengenannte Bedeutung haben.

Insbesondere bevorzugt sind Verbindungen der Formel 1, worin R₁ C₁₆-C₁₈-Alkyl oder C₁₆-C₁₈-Alkenyl, R₂ Methyl, R C₁₆-C₁₈-Alkyl oder C₁₆-C₁₈-Alkenyl, A und B eine Gruppe der Formel und A^{e} ein Chlorid- oder Methosulfat-lon bedeutet.

Diese Verbindungen werden hergestellt, indem man eine Verbindung der Formel 2 zunächst mit einer Säure der Formel 3 oder dem entsprechenden Säurechlorid umsetzt. Dabei erhält man als Zwischenprodukt die Verbindung der Formel 4 die dann mit einer Verbindung der Formeln quaterniert wird, wobei Z Halogen bedeutet.

Die Umsetzung in der ersten Stufe erfolgt vorzugsweise mit der freien Fettsäure in Abwesenheit von Lösungsmitteln und bei Temperaturen von ca. 130 bis 180°C, vorzugsweise 150 bis 170°C. Zur Beschleunigung der Reaktion setzt man vorteilhaft geringe Mengen eines sauren Katalysators zu, wie etwa p-Toluolsulfonsäure. Das Molverhältnis der Fettsäure der Formel 3 zu dem Aminoxalkylat der Formel 2 beträgt 0,7 bis 1,1, vorzugsweise 0,7 bis 0,9 Mol Fettsäure auf 1 Mol Aminoxalkylat. Das so erhaltene Zwischenprodukt der Formel 4 wird dann in einem Alkohol gelöst oder in Wasser dispergiert und mit einer Verbindung der obigen Formeln in üblicher Weise quaterniert bei Temperaturen unterhalb 100° C, vorzugsweise bei 40-80° C. Man kann diese Reaktion auch in Abwesenheit eines Lösungsmittels durchführen. Beim Arbeiten in einem Lösungs- oder Verdünnungsmittel erhält man Konzentrate mit einem Gehalt von ca. 20 bis 35 Gew.-% der Verbindung der Formel 1. Durch Abdestillieren des Wassers bzw. Lösungsmittels lassen sich die Verbindungen der Formel 1 in reiner Form gewinnen. Die Konzentrate können aber auch zum weiteren Gebrauch direkt verdünnt werden auf einen Gehalt von ca. 1 bis 30, vorzugsweise 4 bis 10 Gew.-⁰/o.

Die als Ausgangsprodukte dienenden Verbindungen der Formel 2 sind als solche bekannt. Sie werden erhalten durch Oxalkylierung von Fettalkylaminen oder durch Reaktion von Fettaminen mit 2,3-Epoxypropanol. Als Fettalkylamine kommen beispielsweise Dodecyl-, Myristyl-, Cetyl-, Oleyl-, Behenyl- oder bevorzugt Stearylamin in Frage oder Gemische solcher Fettalkylamine, die sich von natürlich vorkommenden Fetten wie etwa Cocosöl oderTalg ableiten.

Die erfindungsgemäßen Verbindungen der Formel 1 eignen sich als Wäscheweichspülmittel und werden in Form wäßriger Dispersionen mit einem Wirksubstanzgehalt von 1 bis 15 Gew.-%, meist 4-10 Gew.-⁰/o, der Verbindungen der Formel 1 im Anschluß an die Wäsche des Textilmaterials in das letzte Spülbad gegeben. Danach wird das Textilmaterial getrocknet. Diese Wäscheweichspülmittel können außerdem noch weitere Substanzen und Hilfsmittel enthalten, wie sie üblicherweise in Wäscheweichspülmitteln mitverwendet werden. Hierzu gehören z. B. kationische oder nichtionische oberflächenaktive Substanzen, Elektrolyte, Absäuerungsmittel, organische Komplexbildner, optische Aufhellungsmittel oder Lösungsvermittler sowie Farb- und Duftstoffe. Die Produkte dienen zur zusätzlichen Beeinflussung des Warengriffs oder sonstiger Eigenschaften der zu behandelnden Textilien oder zur Viskositätseinstellung, der pH-Regulierung oder zur Erhöhung der Kältestabilität der Lösungen.

Die Verbindungen gemäß der Erfindung verleihen beliebigen Textilmaterialien, besonders solchen aus natürlicher oder regenerierter Cellulose, Wolle, Celluloseacetat, Triacetat, Polyamid, Polyacrylnitril, Polyester, Polypropylen einen angenehmen und weichen Griff. Besonders vorteilhaft ist der Einsatz als Wäschenachbehandlungsmittel für Frottee- und Leibwäsche.

Die Herstellung der neuen quartären Ammoniumverbindung gemäß der vorliegenden Erfindung wird in folgenden Beispielen weiter erläutert. Sofern nicht anders angegeben, beziehen sich alle Prozentangaben auf das Gewicht.

### Beispiel 1

In einem 500-ml-Kolben, versehen mit Rührer, Stickstoffeinlaß, Kontaktthermometer und absteigendem Kühler, werden 171,5 g der Verbindung der Formel 104 g Stearinsäure, 2 g Hydrazinhydrat und 2 g p-Toluolsulfonsäure unter Stickstoff vorgelegt und langsam auf 150°C erhitzt. Nach einer Stunde wird die Temperatur auf 175°C erhöht und so lange beibehalten, bis die Säurezahl kleiner als 6 ist. Das freiwerdende Reaktionswasser wird dabei kontinuierlich abdestilliert. Danach läßt man auf 70° C abkühlen, versetzt mit ca. 112 ml warmem Wasser und überführt die 70° C warme Mischung in einen 1-Liter-Autoklaven. Nach Verschließen des Autoklaven wird 2 x Stickstoff aufgedrückt und vorsichtig entspannt. Danach wird aus einer Bombe bei 70-80° C so lange Methylchlorid gasförmig aufgedrückt, bis ein Druck von 5 bar erreicht ist. Man rührt zwei 'Stunden bei 60°C nach und entspannt vorsichtig. Man erhält ca. 400 g einer bei Raumtemperatur wachsartigen Masse mit einem Feststoffgehalt von ca. 75%.

### Beispiel 2

In einer Apparatur wie bei Beispiel 1 werden 231 g der Ausgangsverbindung aus Beispiel 1 und 109,5 g Stearinsäure (Molverhältnis Aminoxethylat zu Stearinsäure 1 : 0,7) umgesetzt, wie in Beispiel 1 beschrieben. Nach 7 h bei 175° C werden 323 g Monoester mit einer Säurezahl von 4,5 erhalten. Es werden 30 Gewichtsprozent warmes Wasser hinzugesetzt und die 70°C warme Mischung in einen 1-Liter-Autoklaven überführt. Nach Spülung mit Stickstoff wird aus einer Bombe bei 70-80° C so lange gasförmiges Methylchlorid aufgedrückt, bis ein konstanter Druck von 5 bar erreicht wird. Man rührt zwei Stunden bei 60°C nach und entspannt vorsichtig. Man erhält 440 g einer bei Raumtemperatur wachsartigen Masse mit einem Feststoffgehalt von 74%.

### Beispiel 3

In einer Apparatur wie in Beispiel 1 erwähnt werden 120 g der Verbindung der Formel R, = Talgfettalkyl und 71,2 g Talgfettsäure (Molverhältnis Aminoxethylat zu Talgfettsäure 1 : 0,8) wie in Beispiel 1 beschrieben umgesetzt. Nach 7 h bei 175° C werden 179 g Ester mit einer Säurezahl von 5,1 erhalten. Es werden 30 Gewichtsprozent Wasser hinzugesetzt und die 70―75°C warme Mischung in einen 1-Liter-Autoklaven überführt. Nach Spülung mit Stickstoff wird aus einer Bombe bei 7080°C so lange gasförmiges Methylchlorid aufgedrückt, bis ein konstanter Druck von 5 bar erreicht ist. Man rührt zwei Stunden bei 60°C nach und entspannt vorsichtig. Man erhält ca. 270 g einer wachsartigen Masse mit einem Feststoffgehalt von 73%.

### Beispiel 4

In einer Apparatur wie bei Beispiel 1 werden 184 g Di-(2,3-dihydroxypropyl)stearylamin und 100 g Stearinsäure (Molverhältnis Aminoxalkylat zu Stearinsäure 1 0,89) wie in Beispiel 1 beschrieben umgesetzt. Nach 7 h bei 175° C werden 270 g Monoester mit einer Säurezahl von 5 erhalten. Es werden ca. 30 Gewichtsprozent warmes Wasser hinzugesetzt und die 70° C warme Mischung in einen 1-Liter-Auoklaven überführt. Nach Spülung mit Stickstoff wird aus einer Bombe bei 70-80°C so lange Methylchlorid gasförmig aufgedrückt, bis ein konstanter Druck von 5 bar erreicht wird. Man rührt zwei Stunden bei 60° C nach und entspannt vorsichtig. Man erhält 400 g einer bei Raumtemperatur wachsartigen Masse mit einem Feststoffgehalt von 75%.

### Beispiel 5

In einer Apparatur wie bei Beispiel 1 werden 176 g Di-2-hydroxyethyl-(2-hydroxypentadecyl/octade- cyl)amin und 117 g Stearinsäure (Molverhältnis Aminoxethylat zu Stearinsäure 1 : 0,91) wie beschrieben umgesetzt. Nach 7 h bei 175°C werden 279 g Kondensationsprodukt mit einer Säurezahl von 6 erhalten. Es werden 30 Gewichtsprozent warmes Wasser hinzugesetzt und die 70° C warme Mischung in einen 1-Liter-Autoklaven überführt. Nach Spülung mit Stickstoff wird aus einer Bombe bei 70―80°C so lange Methylchlorid aufgedrückt, bis ein konstanter Druck von 5 bar erreicht ist. Man rührt zwei Stunden bei 60° C nach und entspannt vorsichtig. Man erhält 420 g einer bei Raumtemperatur wachsartigen Masse mit einem Feststoffgehalt von 72%.

### Beispiel 6

In einer Apparatur wie bei Beispiel 1 werden 156 g Methyl-(2,3-dihydroxypropyl)-stearylamin und 91 g Stearinsäure (Molverhältnis Aminoxalkylat zu Stearinsäure 1 : 0,88) wie beschrieben umgesetzt. Nach 7 h bei 175° C werden 225 g Ester mit einer Säurezahl von 6 erhalten. Es werden 30 Gewichtsprozent warmes Wasser eingerührt und die 70° C warme Mischung in einen 1-Liter-Autoklaven überführt. Nach Spülung mit Stickstoff wird aus einer Bombe bei 70-80°C so lange Methylchlorid gasförmig aufgedrückt, bis ein konstanter Druck von 5 bar erreicht wird. Man rührt zwei Stunden bei 60°C nach und entspannt vorsichtig. Man erhält 360 g einer bei Raumtemperatur wachsartigen Masse mit einem Feststoffgehalt von 71%.

Die Konstitution der nach den Beispielen 1 bis 6 erhaltenen Verbindungen der Formel 1 ist aus der folgenden Tabelle ersichtlich:
Beispiel 1:
Beispiel 2: gleiches Endprodukt wie Beispiel 1
Beispiel _{3:}
   R₁ = Talgfettalkyl
   R = Talgfettacyl
Beispiel 4:
   A = Gemisch der Gruppen
Beispiel 5:
   R₁ = Gemisch aus 2-Hydroxipentadecyl und Octadecyl
Beispiel 6:
   A = Gemisch der Gruppen

## Patentansprüche (Patentansprüche für folgende(n) Vertragsstaat(en) : BE, CH, DE, FR, GB, IT, LI, NL, SE)

1. Quaternäre Ammoniumverbindungen der Formel 1 worin R₁ Alkyl, 2 Hydroxialkyl oder Alkenyl mit jeweils 8 bis 30 C-Atomen, R₂ C₁― C₄-A)ky) oder Benzyl, A eine Gruppe der Formeln B die gleiche Bedeutung wie A hat und zusätzlich eine C₁―C₄-A)kytengruppe, R C₈―C₃₀-Aiky) oder C₈―C₃₀-Atkeny), X und Y Wasserstoff oder Methyl, wobei X und Y jedoch nicht gleichzeitig Methyl sind, m 1 oder 2, n eine Zahl von 1 bis 20 und A^{e} ein Anion bedeutet.

2. Verbindungen der Formel 1 nach Anspruch 1, wobei R₁ Alkyl, 2-Hydroxialkyl oder Alkenyl mit jeweils 14 bis 24 C-Atomen, R₂ Methyl, R C₁₄―C₂₄-Atkyt oder C₁₄―C₂₄-A)keny), n eine Zahl von 1 bis 5, A^{⊖} ein Halogen-, Methosulfat- oder Methophosphat-Ion bedeutet und A, B, X, Y und m die in Anspruch 1 genannte Bedeutung haben.

3. Verbindungen der Formel 1 nach Anspruch 1, wobei R₁ C₁₆―C₁₈-Alkyl oder C₁₆―C₁₈-Alkenyl, R₂ Methyl, R C₁₆―C₁₈-Alkyl oder C₁₆―C₁₈-Alkenyl, A und B eine Gruppe der Formel und A⁹ ein Chlorid- oder Methosulfat-lon bedeutet.

4. Verfahren zur Herstellung der Verbindungen nach Anspruch 1, dadurch gekennzeichnet, daß man eine Verbindung der Formel zuerst mit einer Säure der Formel oder dem entsprechenden Säurechlorid und dann mit einer Verbindung der Formeln umsetzt, wobei Z Halogen bedeutet und R₁, R₂, R, A, B und A⁸ die im Anspruch 1 angegebene Bedeutung haben.

5. Verwendung der Verbindungen nach Anspruch 1 als Wäscheweichspülmittel.

## Patentansprüche (Patentansprüche für folgende(n) Vertragsstaat(en) : AT)

1. Verfahren zur Herstellung von quaternären Ammoniumverbindungen der Formel 1 worin R₁ Alkyl, 2-Hydroxyalkyl oder Alkenyl mit jeweils 8 bis 30 C-Atomen, R₂ C₁―C₄-A)kyt oder Benzyl, A eine Gruppe der Formeln B die gleiche Bedeutung wie A hat und zusätzlich eine C₁―C₄-A)ky!engruppe, R C₈―C₃₀-Atky) oder C₈ - C₃₀-Alkenyl, X und Y Wasserstoff oder Methyl, wobei X und Y jedoch nicht gleichzeitig Methyl sind, m oder 2, n eine Zahl von 1 bis 20 und A⁽⁾ ein Anion bedeutet, dadurch gekennzeichnet, daß man eine Verbindung der Formel zuerst mit einer Säure der Formel oder dem entsprechenden Säurechlorid und dann mit einer Verbindung der Formeln umsetzt, wobei Z Halogen bedeutet.

2. Verfahren nach Anspruch 1, dadurch gekennzeichnet, daß man solche Verbindungen der Formel 1 herstellt, wobei R₁ Alkyl, 2-Hydroxyalkyl oder Alkenyl mit jeweils 14 bis 24 C Atomen, R₂ Methyl, R C₁₄-C₂₄-Alkyl oder C₁₄-C₂₄-Alkenyl, n eine Zahl von 1 bis 5, A ein Halogen , Methosulfat- oder Methophosphat-Ion bedeutet und A, B, X, Y und m die in Anspruch 1 genannte Bedeutung haben.

3. Verfahren nach Anspruch 1, dadurch gekennzeichnet, daß man solche Verbindungen der Formel 1 herstellt, wobei R₁ C₁₆-C₁₈-Alkyl oder C₁₆―C₁₈-Atkeny), R₂ Methyl, R C₁₆―C₁₈-Alkyl oder C₁₆―C₁₈-A)keny), A und B eine Gruppe der Formel und A^{⊖} ein Chlorid- oder Methosulfat-lon bedeutet.

4. Verwendung der nach Anspruch 1 hergestellten Verbindungen als Wäscheweichspülmittel.

## Claims (Claims for the following Contracting State(s) : s: BE, CH, DE, FR, GB, IT, LI, NL, SE)

1. Quaternary ammonium compounds of the formula 1 in which R is C₈―C₃₀-atky) or C₈―C₃₀-alkenyl; R₁ is alkyl, 2-hydroxyalkyl or alkenyl each having from 8 to 30 carbon atoms; R₂ is C₁― C₄-alkyl or benzyl; A is a group of the formulae B is A or C₁-C₄-alkylene, X and Y are hydrogen or methyl with the proviso that X and Y are not simultaneously methyl; m is 1 or 2; n is a number of from 1 to 20; and A^{⊖} is an anion.

2. Compounds of the formula 1 as claimed in Claim 1, in which R is C₁₄―C₂₄-a!ky) or C₁₄―C₂₄.alkenyl; R₁ is alkyl, 2-hydroxyalkyl or alkenyl each having from 14 to 24 carbon atoms; R₇ is methyl; n is a number of from 1 to 5; A" is a halogen, methosulfate or methophosphate ion; and A, B, X, Y and m are as defined in Claim 1.

3. Compounds of the formula 1 as claimed in Claim 1, in which R and R₁ each are C₁₆―C_{I8}-alkyl or C₁₆―C₁₈-alkenyl; R₂ is methyl, A and B are a group of the formula and A^{⊖} is a chloride or methosulfate ion.

4. A process for the preparation of the compounds as claimed in Claim 1, which comprises reacting a compound of the formula with an acid of the formula or the corresponding acid chloride, and then with a compound of the formulae in which Z is halogen and R₁, R₂, R, A, B and A^{e} are as defined in claim 1.

5. Methode of use of the compounds as claimed in Claim 1 as fabric softeners.

## Claims (Claims for the following Contracting State(s) : Austria)

1. A process for the preparation of quaternary ammonium compounds of the formula 1 in which R is C₈―C₃₀-alkyl or C₈―C₃₀-alkenyl ; R₁ is alkyl, 2-hydroxyalkyl or alkenyl each having from 8 to 30 carbon atoms; R₂ is C₁―C₄-a!ky) or benzyl; A is a group of the formulae B is A or C₁―C₄-a)ky)ene, X and Y are hydrogen or methyl with the proviso that X and Y are not simultaneously methyl; m is 1 or 2; n is a number of from 1 to 20; and A^{e} is an anion, which process comprises reacting a compound of the formula first with an acid of the formula or the corresponding acid chloride, and then with a compound of the formulae in which Z is halogen.

2. A process according to claim 1, which consists in preparing such compounds of formula (1), in which R is C₁₄-C₂₄-alkyl or C₁₄-C₂₄-alkenyl; R₁ is alkyl, 2-hydroxyalkyl or alkenyl each having from 14 to 24 carbon atoms; R₂ is methyl; n is a number of from 1 to 5; A⁸ is a halogen, methosulfate or methophosphate ion; and A, B, X, Y and m are as defined in claim 1.

3. A process according to claim 1, which consists in preparing such compounds of formula (1), in which R and Ri each are C₁₆―C₁₈-alkyl or C₁₆―C₁₈-atkeny); R₂ is methyl, A and B are a group of the formula and A^{e} is a chloride or methosulfate ion.

4. Method of use of the compounds as prepared according to claim 1 as fabric softeners.

## Revendications (Revendications pour l'(les) Etat(s) contractant(s) suivant(s) : BE, CH, DE, FR, GB, IT, LI, NL, SE)

1. Composés d'ammoniums quaternaires répondant à la formule 1: dans laquelle R₁ représente un groupe alkyle, 2-hydroxy-alkyle ou alcényle possédant chacun de 8 à 30 atomes de carbone; R₂ représente un groupe alkyle en C1-C4 ou un groupe benzyle; A représente un groupe de formules B a la même signification que A et peut en outre représenter un groupe alkylène en C₁―C₄; R représente un groupe alkyle en C_{S}-C₃₀ ou un groupe alcényle en C₈―C3₀; X et Y représentent chacun un atome d'hydrogène ou un groupe méthyle mais ne représentent pas chacun simultanément un groupe méthyle; m est égal à 1 ou 2; n représente un nombre compris entre 1 et 20 et A^{e} représente un anion.

2. Composés de formule 1 selon la revendication 1 où R₁ est un groupe alkyle, un groupe hydroxy-alkyle ou un groupe alcényle contenant chacun de 14 à 24 atomes de carbone; R₂ est une groupe méthyle; R est un groupe alkyle en C₁₄-C₂₄ ou un groupe alcényle en C₁₄-C₂₄; n est un nombre compris entre 1 et 5; A^{⊖} est un ion halogène, méthosulfate ou méthophosphate et A, B, X, Y et m ont les mêmes significations que dans la revendication 1.

3. Composés de formule 1 selon la revendication 1 dans lesquels R₁ représente un groupe alkyle en C₁₆―C₁₈ ou un groupe alcényle en C₁₆―C₁₈; R₂ représente un groupe méthyle; R représente un groupe alkyle en C₁₆―C₁₈ ou un groupe alcényle en C₁₆―C₁₈; A et B représentent chacun un groupe de formule et A⁰ représente un ion chlorure ou méthosulfate.

4. Procédé pour la préparation de composés selon la revendication 1, caractérisé en ce qu'on fait réagir un composé de formule d'abord avec un acide de formule ou avec le chlorure d'acide correspondant, puis avec un composé de formules dans lesquelles Z représente un halogène et R₁, R₂, R, A, B et A^{⊖} ont les significations données dans la revendication 1.

5. Utilisation des composés selon la revendication 1 en tant qu'adoucissants pour linge.

## Revendications (Revendications pour l'(les) Etat(s) contractant(s) suivant(s) : AT)

1. Procédé de préparation de composés d'ammoniums quaternaires de formule 1 dans laquelle R₁ représente un groupe alkyle, 2-hydroxy-alkyle ou alcényle contenant chacun de 8 à 30 atomes de carbone; R₂ représente un groupe alkyle en C₁―C₄ ou un groupe benzyle; A représente un groupe de formules B a la même signification que A et peut en outre représenter un groupe alkylène en C₁―6₄; R représente un groupe alkyle en C₈―C₃₀ ou un groupe alcényle en C₈―C₃₀; X et Y représentent chacun un atome d'hydrogène ou un groupe méthyle mais ne représentent pas chacun simultanément un groupe méthyle; m est égal à 1 ou 2; n représente un nombre compris entre 1 et 20 et A^{e} représente un anion, procédé caractérisé en ce qu'on fait réagir un composé de formule: d'abord avec un acide de formule: ou avec le chlorure d'acide correspondant, puis avec un composé de formules dans lesquelles Z représente un halogène:

2. Procédé selon la revendication 1 caractérisé en ce qu'on prépare de tels composés de formule 1 dans lesquels Rᵢ est un groupe alkyle, 2-hydroxy-alkyle ou alcényle possédant chacun de 14 à 24 atomes de carbone; R₂ est un groupe méthyle; R est un groupe alkyle en C₁₄-C₂₄ ou un groupe alcényle en C₁₄-C₂₄; n est un nombre compris entre 1 et 5; A est un ion halogène, méthosulfate ou méthophosphate; et A, B, X, Y et m ont les significations données dans la revendication 1.

3. Procédé selon la revendication 1 caractérisé en ce qu'on prépare de tels composés de formule 1 dans lesquels Rᵢ est un groupe alkyle en C₁₆―C₁₈ ou un groupe alcényle en C₁₆―C₁₈; R₂ est un groupe méthyle; R est un groupe alkyle en C₁₆―C₁₈ ou un groupe alcényle en C₁₆―C₁₈: A et B sont chacun un groupe de formule et A^{e} représente un ion chlorure ou méthosulfate.

4. Utilisation des composés préparés selon la revendication 1 en tant qu'adoucissants pour linge.
